# EUROPÄISCHE PATENTSCHRIFT

(11) **EP 0 560 710 B1**
(45) Veröffentlichungstag und Bekanntmachung des Hinweises auf die Patenterteilung: **10.07.1996**
(21) Anmeldenummer: 93810110.2
(22) Anmeldetag: 19.02.1993
(51) Int. Cl.: F23D 14/02, F23D 14/62

(54) **Gasbrenner**
Gasburner
Brûleur à gaz

(30) Priorität: 11.03.1992 CH 789/92
(43) Veröffentlichungstag der Anmeldung: 15.09.1993
(73) Patentinhaber: Frei, Siegfried, CH-9053 Teufen (CH)
(72) Erfinder: Steiger, Walo, CH-9042 Speicher (CH)
(74) Vertreter: Gachnang, Hans Rudolf

(56) Entgegenhaltungen:
- FR-A- 2 495 282
- PATENT ABSTRACTS OF JAPAN vol. 015, no. 008 (M-1067) 9. Januar 1991 & JP-02 259 308 (CENTRAL RES INST OF ELECTRIC POWER) 22. Oktober 1990

## Beschreibung

Die Erfindung betrifft einen Gasbrenner zur Verbrennung eines vorgemischten Gas/Luftgemisches gemäss Oberbegriff des Anspruches 1.

Aus der Schweizer Patentschrift 651645 (& FR-A-8 495 282) ist eine Gasbrenneranordnung mit Vormischung von Gas und Luft in einer Mischkammer bekannt und mit mindestens einem Brenner, der eine zwischen der Gas/Luftmischkammer und mindestens einer Brennerbohrung vorgesehene Kammer umfasst, bei der die Gas/Luftmischkammer durch mindestens eine Leitung mit der Beruhigungskammer und diese durch mindestens einen Kanal mit der Brennerbohrung verbunden ist.
Diese bekannte Gasbrenneranordnung erlaubt eine einwandfreie Verbrennung von Gasen wie Butan und Propan. Hingegen ist die Verbrennung von Erdgas wohl möglich, aber die neusten Vorschriften bezüglich der Luftreinhalteverordnungen sind nur mit Mühe einzuhalten. Die rigorose Reduktion der NOX-Werte sowie anderer Schadstoffe können in den meisten Fällen nicht mehr erfüllt werden.

Die Aufgabe der vorliegenden Erfindung ist die Schaffung eines Gasbrenners zur Verbrennung eines vorgemischten Gas/Luftgemisches, mit welchem alle üblichen Gase wie Butan, Propan, Erdgas, etc., unter Einhaltung der gegenwärtig gültigen und in Kürze in Kraft tretenden Grenzwerte, wie sie in den Luftreinhalteverordnungen vorgeschrieben sind, erreicht werden können.
Gelöst wird diese Aufgabe durch einen Gasbrenner, wie er in den kennzeichnenden Merkmalen des Anspruches 1 angegeben ist. Vorteilhafte Ausgestaltungen der Erfindung sind in den abhängigen Ansprüchen definiert.

Es gelingt durch die Erzeugung zweier überlagerter hohlzylinderförmiger Gas/Luftgemischwirbel eine stationäre Flamme am Ende der Brennerbohrung zu erzeugen und die Anteile der Schadstoffe innerhalb der vorgeschriebenen Grenzen zu halten. Die hohlkreiszylindrische Führung des einströmenden Gas/Luftgemisches wird durch Einleiten der Gas/Luftgemische in zwei koaxial angeordnete Ringräume ungleichen Querschnittes erzeugt. Eine Querschnittsverengung der Brennerbohrung oberhalb der Ringräume bewirkt eine zusätzliche Durchmischung und Stabilisierung des an die Austrittsöffnung der Brennerbohrung geführten Gas/Luftgemisches. In vorteilhafter Weise wird die Querschnittsverengung stufenförmig ausgebildet und der an die Verengung anschliessende zur Umgebung führende Abschnitt der Brennerbohrung mit gleichem Querschnitt versehen wie derjenige der innerhalb der Verengung liegt. Durch die Aufteilung der Beruhigungskammer in zwei Kammerabschnitte, welche durch eine Bohrung in einer Zwischenwand miteinander verbunden sind, kann die Strömungsgeschwindigkeit des von der Speisung zugeführten Gas/Luftgemisches verkleinert werden. Durch den grösseren Querschnitt des zweiten Kammerabschnittes tritt eine Beruhigung des eintretenden Gas/Luftgemisches ein, welches dann durch zwei Kanäle gleichen Querschnittes wie der Querschnitt der Bohrung der Zwischenwand tangential in die Brennerbohrung führen.

Anhand eines illustrierten Ausführungsbeispieles wird die Erfindung näher erläutert. Es zeigen:
- Figur 1: einen Längsschnitt durch einen Gasbrenner längs Linie I-I in Figur 2 und
- Figur 2: einen Querschnitt durch den Gasbrenner längs Linie II-II in Figur 1.

Der Gasbrenner 1 ist in einem blockförmigen, aus Metall bestehenden Gehäuse 3 untergebracht, welches durch eine Verbindungsleitung 5 an einer Gas/Luftspeiseleitung 7 angeschlossen ist. Die Verbindungsleitung 5 kann auch Teil des Gehäuses 3 sein; sie ist aus herstellungstechnischen Gründen vorzugsweise als selbständiger Teil ausgeführt und wird nachträglich mit dem Gehäuse 3 verbunden.
Im Gehäuse 3 ist eine mit zylindrischen Wänden ausgebildete Brennerbohrung 9 angebracht, auf deren Boden oder Grund 11 zwei zylindrische Scheiben 13 und 15 koaxial zur Achse A der Brennerbohrung 9 eingesetzt sind. Alternativ können die beiden Scheiben 13 und 15 Teil eines die Brennerbohrung 9 unten abschliessenden Zapfens 17 sein. Das obere Ende der Brennerbohrung 9 geht in einer Stufe unter Bildung eines kreisförmigen Abschnittes in eine Querschnittsverengung 21 über. Die Querschnittsverengung 21 kann als zylindrischer Abschnitt 20 ausgebildet sein. Anschliessend an die Querschnittsverengung 21 erweitert sich die Brennerbohrung 9 wieder auf den ursprünglichen Durchmesser D₁ und bildet einen Brennraum 23, der an der Oberfläche des Gehäuses 3 offen ist.
Zwischen der Scheibe 13 und der Wandung der Brennerbohrung 9 liegt ein kreisringförmiger Spalt 25 von der Breite von wenigen Zehntelsmillimetern. Zwischen der Scheibe 15 und der Wandung der Brennerbohrung 9 liegt ein zweiter kreisringförmiger Spalt 27 von grösserer Breite als der kreisringförmige Spalt 25.

Radial versetzt zur Achse A der Brennerbohrung 9 ist im Gehäuse 3 eine Beruhigungskammer 29 angebracht, die in zwei Kammerabschnitte 31 und 33 unterteilt ist. Der obere Kammerabschnitt 31 ist als zylindrische Bohrung mit einem Durchmesser d₁ ausgebildet. Der untere Kammerabschnitt 33 kann ebenfalls im Gehäuse 3 selbst angebracht sein, ist aber aus fertigungstechnischen Gründen vorzugsweise innerhalb der Verbindungsleitung 5 angeordnet und weist ebenfalls einen zylindrischen Querschnitt auf. Der untere Kammerabschnitt 33 weist einen kleineren Durchmesser d₂ auf als der obere Kammerabschnitt 31.
Vom Kammerabschnitt 31 führt eine Verbindungsbohrung 35 zum Kammerabschnitt 33. Deren Durchmesser d₃ ist kleiner als der Durchmesser d₂ des Kammerabschnittes 33. Eine im wesentlichen analog ausgebildete zweite Verbindungsleitung 37 führt vom unteren Kammerabschnitt 33 in die Gas/Luftspeiseleitung 7. Vorzugsweise liegen die Abschnitte 31 und 33 der Beruhigungskammer 29 auf einer gemeinsamen Achse B.

Vom oberen Kammerabschnitt 31 führt ein erster Kanal 39 tangential in den kreisringförmigen Spalt 25 zwischen der Wandung der Brennerbohrung 9 und dem Mantel der Scheibe 13. Über dem ersten Kanal 39 liegt ein zweiter Kanal 41, welcher ebenfalls aus dem oberen Kammerabschnitt 31 in den kreisringförmigen Spalt 27 zwischen der Wandung der Brennerbohrung 9 und dem Mantel der Scheibe 15 führt. Die beiden Kanäle 39 und 41 weisen vorzugsweise je einen Querschnitt auf, der gleich dem Querschnitt der Verbindungsbohrungen 35 und 37 am unteren Kammerabschnitt 33 ist.
Die Verbindung 5 mit dem unteren Kammerabschnitt 33 kann mit dem Gehäuse 3 und der Gas/Luftspeiseleitung 7 verklebt oder verschraubt sein.

Im folgenden wird die Funktionsweise des Gasbrenners 1 kurz erläutert. Von der Gas/Luftspeiseleitung 7 fliesst durch die Verbindungsbohrung 37 ein vorzugsweise stöchiometrisch bemessenes Gas/Luftgemisch in den unteren Kammerabschnitt 33 der Beruhigungskammer 29. Das Gas/Luftgemisch verlässt den unteren Kammerabschnitt 33 durch die obere Verbindungsbohrung 35 und gelangt in den oberen Kammerabschnitt 31, dessen Querschnitt grösser ist als derjenige des unteren Kammerabschnittes 33. Sowohl im unteren Kammerabschnitt 33 als auch im oberen Kammerabschnitt 31 findet eine Beruhigung des zufliessenden Gas/Luftgemisches statt. Zudem verringert sich die Strömgeschwindigkeit des Gas/Luftgemisches beim Übertritt vom unteren Kammerabschnitt 33 in den oberen Kammerabschnitt 31. Den oberen Kammerabschnitt 31 verlässt das Gas/Luftgemisch in etwa zu gleichen Teilen durch die beiden Kanäle 39 und 41. Das Gas/Luftgemisch verlässt den engen Spalt 25 als rotierender Hohlzylinder und vereinigt sich mit dem den kreisringförmigen Spalt 27 verlassenden Gas/Luftgemisch, das durch den Kanal 41 in den kreisringförmigen Spalt 27 gespeist worden ist, ebenfalls als rotierender Hohlzylinder. Die beiden vereinigten rotierenden hohlzylindrischen Gasmassen fliessen durch die Querschnittsverengung 21 in den Brennraum 23 und verlassen diesen weiterhin als rotierender Gaswirbel, der an der Oberfläche des Gehäuses 3 entzündet wird und dort abbrennt. In Abhängigkeit der Höhe h des Brennraumes 23 breitet sich der brennende Hohlzylinder kelch- oder tulpenförmig aus.

## Patentansprüche

1. Gasbrenner (1) zur Verbrennung eines vorgemischten Gas/Luftgemisches mit einem Gehäuse (3) mit einer zur Umgebung offenen Brennerbohrung (9), welche durch zwei in der Wandung der Brennerbohrung (9) mündende Kanäle (39,41) mit einer Beruhigungskammer (29) verbunden ist, deren oberer Teil (31) an einer Speiseleitung (7) für das Gas/Luftgemisch angeschlossen ist, dadurch gekennzeichnet, dass der erste Kanal (39) in einen ersten Ringraum (25) einmündet und der zweite Kanal (41) in einen zweiten, über dem ersten Ringraum (25) liegenden Ringraum (27) einmündet, dessen Querschnitt grösser ist als derjenige des ersten Ringraumes (25).

2. Gasbrenner nach Anspruch 1, dadurch gekennzeichnet, dass die Ringräume (25,27) am Grund (11) der Brennerbohrung (9) eingestochen oder durch dort eingesetzte zylindrische Scheiben (13,15) gebildet werden.

3. Gasbrenner nach einem der Ansprüche 1 oder 2, dadurch gekennzeichnet, dass die Brennerbohrung (9) oberhalb der Eintrittsstellen der Kanäle (39,41) eine Querschnittsverengung (21) aufweist.

4. Gasbrenner nach Anspruch 3, dadurch gekennzeichnet, dass die Querschnittsverengung (21) als Stufe (19) ausgebildet ist und bohrungsseitig einen kreisringförmigen Abschnitt (20) aufweist.

5. Gasbrenner nach einem der Ansprüche 3 oder 4, dadurch gekennzeichnet, dass die Brennerbohrung (9) ausserhalb der Querschnittsverengung (21) als Brennraum (23) ausgebildet ist und den gleichen Querschnitt aufweist wie die innenliegende Brennerbohrung (9).

6. Gasbrenner nach einem der Ansprüche 1 bis 5, dadurch gekennzeichnet, dass die Beruhigungskammer (29) in zwei Kammerabschnitte (31,33) unterteilt ist, die durch eine Verbindungsbohrung (35) miteinander verbunden sind.

7. Gasbrenner nach Anspruch 6, dadurch gekennzeichnet, dass der an die Speiseleitung (7) anschliessende erste Kammerabschnitt (33) einen kleineren Querschnitt aufweist als der zweite Kammerabschnitt (31) der Beruhigungskammer (29).

8. Gasbrenner nach einem der Ansprüche 6 oder 7, dadurch gekennzeichnet, dass die beiden Kanäle (39,41) vom zweiten Kammerabschnitt (31) zur Brennerbohrung (9) führen.

9. Gasbrenner nach Anspruch 8, dadurch gekennzeichnet, dass die beiden Kanäle (39,41) tangential in die kreisringförmigen Räume (25,27) münden

10. Gasbrenner nach einem der Ansprüche 6 bis 9, dadurch gekennzeichnet, dass die Querschnitte der beiden Kanäle (39,41) je gleich gross bemessen sind wie die Querschnitte der Verbindungsbohrungen (35,37) in der Beruhigungskammer (29).

## Claims

1. A gas burner (1) for burning a premixed gas/air mixture with a housing (3) with an open burner bore (9) which is connected to a calming chamber (29) by means of two channels (39, 41) which run into the wall of the burner bore (9), and the upper part (31) of the calming chamber (29) is connected to a supply line (7) for the gas/air mixture, characterized in that the first channel (39) runs into a first annulus chamber (25) and the second channel (41) runs into a second annulus chamber (27) located above the first annulus chamber (25), and the diameter of the former is greater than that of the first annulus chamber (25).

2. A gas burner (1) as claimed in Claim 1, characterized in that the annulus chambers (25, 27) on the bottom (11) of the burner bore (9) are recessed or formed by the cylindrical disks (13, 15) used there.

3. A gas burner as claimed in any of claims 1 or 2, characterized in that the burner bore (9) is provided with a narrowing of the cross section (21) above the points where the channels (39, 41) enter.

4. A gas burner as claimed in Claim 3, characterized in that the narrowing of the cross section (21) is in the form of a step (19) and provided with an annular section (20) on the side of the bore.

5. A gas burner as claimed in any of claims 3 or 4, characterized in that the burner bore (9) is located outside the narrowing of the cross section (21) in the form of a combustion chamber (23) and that it is provided with the same cross section as that of the inner burner bore (9).

6. A gas burner as claimed in any of claims 1 to 5, characterized in that the calming chamber (29) is divided into two chamber sections (31, 33) which are connected by a connection bore (35).

7. A gas burner as claimed in Claim 6, characterized in that the first chamber section (33), which is connected to the supply line (7), is provided with a smaller cross section than that second chamber section (31) of the calming chamber (29).

8. A gas burner as claimed in any of claims 6 or 7, characterized in that both channels (39, 41) lead from the second chamber section (31) to the burner bore (9).

9. A gas burner as claimed in Claim 8, characterized in that both channels (39, 41) run into the annular chambers (25, 27) tangentially.

10. A gas burner as claimed in any of claims 6 to 9, characterized in that the size of the cross sections of both channels (39, 41) are equal to those of the connection bores (35, 37) in the calming chamber (29).

## Revendications

1. Brûleur à gaz pour la combustion d'un mélange gaz/air prémélangé, pourvu d'un boîtier (3) avec un alésage de brûleur (9) ouvert et relié à une chambre de stabilisation (29) par deux canaux (39, 41) débouchant dans la paroi de l'alésage de brûleur (9), la partie supérieure de cette chambre (29) étant raccordée à une conduite d'alimentation (7) en mélange gaz/air, caractérisé en ce que le premier canal (39) débouche dans un premier espace annulaire (25) et le second canal (41) dans un second espace annulaire (27) situé au-dessus du premier espace (25) et dont la section est supérieure à celle du premier espace annulaire (25).

2. Brûleur à gaz selon la revendication 1 caractérisé en ce que les espaces annulaires (25, 27) sont obtenus par saignée sur le fond (11) de l'alésage de brûleur (9) ou formés par des disques cylindriques (13, 15) y ayant été placés.

3. Brûleur à gaz selon l'une des revendications 1 et 2 caractérisé en ce que l'alésage de brûleur (9) présente une contraction de section droite (21) au-dessus des points d'arrivée des canaux (39, 41).

4. Brûleur à gaz selon la revendication 3 caractérisé en ce que la contraction de section droite (21) est formée comme une marche (19) et présente une section en forme d'anneau de cercle (20) du côté de l'alésage.

5. Brûleur à gaz selon l'une des revendications 3 et 4 caractérisé en ce que l'alésage de brûleur (9) en dehors de la contraction de section droite (21) est formé comme une chambre de combustion (23) et présente la même section que l'alésage de brûleur (9) intérieur.

6. Brûleur à gaz selon l'une des revendications 1 à 5 caractérisé en ce que la chambre de stabilisation (29) est divisée en deux parties (31, 33) reliées l'une à l'autre par un alésage de raccordement (35).

7. Brûleur à gaz selon la revendication 6 caractérisé en ce que la première partie de chambre (33) raccordée à la conduite d'alimentation (7) présente une section inférieure à celle de la seconde partie de chambre (31) de la chambre de stabilisation (29).

8. Brûleur à gaz selon l'une des revendications 6 et 7 caractérisé en ce que les deux canaux (39, 41) mènent de la seconde partie de chambre (31) à l'alésage de brûleur (9).

9. Brûleur à gaz selon la revendication 8 caractérisé en ce que les deux canaux (39, 41) débouchent tangentiellement dans les espaces annulaires (25, 27).

10. Brûleur à gaz selon l'une des revendications 6 à 9 caractérisé en ce que les sections des deux canaux (39, 41) sont de même dimension que les sections des alésages de raccordement (35, 37) dans la chambre de stabilisation (29).
